# EUROPÄISCHE PATENTSCHRIFT

(11) **EP 0 212 162 B1**
(45) Veröffentlichungstag und Bekanntmachung des Hinweises auf die Patenterteilung: **27.12.1990**
(21) Anmeldenummer: 86108970.4
(22) Anmeldetag: 02.07.1986
(51) Int. Cl.: F01L 1/24

(54) **Sich selbsttätig hydraulisch einstellender Ventilstössel**
Automatic hydraulic lash-adjusting tappet
Poussoir de soupape à réglage hydraulique automatique

(30) Priorität: 08.08.1985 DE 3528432
(43) Veröffentlichungstag der Anmeldung: 04.03.1987
(73) Patentinhaber: MOTOMAK Motorenbau, Maschinen- und Werkzeugfabrik, Konstruktionen GmbH, D-8070 Ingolstadt (DE)
(72) Erfinder: Speil, Walter, Dipl.-Ing., D-8070 Ingolstadt (DE)

(56) Entgegenhaltungen:
- EP-A- 0 030 781
- EP-A- 0 140 674
- EP-A- 0 145 445
- FR-A- 2 476 740
- JP-A- 5 965 508
- US-A- 3 509 858
- US-A- 3 658 038
- PATENTS ABSTRACTS OF JAPAN, Band 8, Nr. 197 (M-324)[1634], 11. September 1984; & JP-A-59 87 212 (AISHIN SEIKI K.K.) 19-05-1984

## Beschreibung

Die Erfindung betrifft einen sich selbsttätig hydraulisch einstellenden Ventilstößel, der in einer Führungsbohrung eines Zylinderkopfes einer Brennkraftmaschine angeordnet ist, und gegen dessen eine Stirnfläche ein Steuernocken anläuft und der andererseits mit einer zweiten Stirnfläche gegen das Ende eines Ventilschaftes anliegt, wobei der Ventilstößel aus einem tassenförmigen Gehäuse besteht, welches eine hohlzylindrische Wandung umfaßt, die am einen Ende durch einen Boden verschlossen ist, gegen welchen von außen der Steuernocken anläuft, und welches eine zu der hohlzylindrischen Wandung konzentrische zylindrische Führungshülse aufweist, die sich, ausgehend vom Boden, bis in das Zentrum eines Scheibenteiles erstreckt, welches mit seinem Außenumfang in die hohlzylindrische Wandung des Gehäuses übergeht, wobei das Scheibenteil und die Führungshülse flüssigkeitsdicht miteinander verbunden sind, wodurch zwischen der hohlzylindrischen Wandung und der zylindrischen Führungshülse ein ringförmiger ÖIvorratsraum begrenzt ist, der durch eine nach außen führende Bohrung mit ÖI versorgt ist, wobei in der Führungshülse das eigentliche hydraulische Spielausgleichselement längsverschieblich geführt ist, welches durch einen Innenkolben und einen diesen übergreifenden Außenkolben gebildet ist, die längsverschieblich ineinander geführt sind, und die miteinander einen Öldruckraum begrenzen, der durch eine, durch ein Rückschlagventil verschlossene Bohrung im Innenkolben mit einem zentrischen Ölvorratsraum verbunden ist, der im Innenkolben angeordnet und einerseits durch die Wandung des Innenkolbens und andererseits durch die Innenfläche des Bodens des Gehäuses begrenzt ist, gegen welche der Innenkolben stirnseitig anliegt, während der Außenkolben längsverschieblich in der zylindrischen Führungshülse gelagert ist und mit seinem geschlossenen Ende gegen das Ende des Ventilschaftes anliegt, und daß an dem dem Boden zugewandten Ende des Innenkolbens eine Ölübertrittsöffnung zwischen dem zentrischen Ölvorratsraum und einem zwischen dem Innenkolben und der Führungshülse gebildeten Ringraum vorgesehen ist, wobei an einer vom Boden entfernten Stelle die Führungshülse eine Eintrittsöffnung aufweist, die mit dem Ringraum verbunden ist.

Derartige Ventilstößel sind z.B. aus der EP-A 0 030 781 bekannt. Bei diesen Ventilstößeln erfolgt der Ölübertritt aus dem äußeren ringförmigen ÖIvorratsraum in den Ringraum - und von dort in den im Innenkolben angeordneten zentrischen Ölvorratsraum - an einer Stelle, die in geringem Abstand vom Boden des Stößels angeordnet ist. Es ist bekannt, daß es Betriebszustände gibt, in welchen der äußere ringförmige Ölvorratsraum nur teilweise mit ÖI gefüllt ist, oder doch wenigstens einen - wenn auch geringen - Anteil an Luft enthält. Wird nun beim Ingangsetzen des Motors das im zentrischen Olvorratsraum vorhandene ÖI zur Auffüllung des Hochdruckraumes benötigt, so wird dadurch in den zentrischen Ölvorratsraum zunächst die im äußeren ringförmigen Ölvorratsraum sich am oberen Ende befindliche Luft nachgesaugt werden. Das kann dazu führen, daß dann diese, sich jetzt im zentrischen Ölvorratsraum befindliche Luft nicht schnell genug wieder aus diesem abgeführt werden kann, sondern daß sie im Verlauf der nächsten Betriebsspiele auch in den Ölhochdruckraum gelangt, was zu den bekannten nachteiligen Folgen führt. Eine Vergrößerung des Ringraumes in axialer Richtung mit dem Ziel die Eintrittsöffnung in größerem Abstand vom Boden des Stößels anzuordnen, ist wegen der damit verbundenen Dichtheitsverluste im Dichtspalt zwischen Innenkolben und Führungshülse jedoch bedenklich.

Bei hydraulischen Tassenstößeln, bei denen ein Innenkolben direkt in einer mit dem Tassenstößelgehäuse verbundenen Führungshülse geführt wird, ist es bekannt, einen Ölknal zwischen ringförmigen und zentrischen Vorratsraum durch ein spiralförmig gebogenes Rohr (JP-A 59-87212) oder durch eine konzentrisch zum Außenmantel der Führungshülse angeordnete, ringförmige Wand zu bilden (JP-A 59-65508). Diese Maßnahmen sind bedingt durch die zusätzlich verwendeten Bauteile in der Herstellung relativ teuer und bewirken eine Vergrößerung der Masse des Tassenstößels.

Der Erfindung liegt die Aufgabe zugrunde, durch einfache konstruktive Maßnahmen sicherzustellen, daß sich am oberen Ende des äußeren ringförmigen Ölvorratsraumes absetzende Luft nicht in den zentrischen Ölvorratsraum gesaugt werden kann.

Diese Aufgabe löst die Erfindung dadurch, daß die Eintrittsöffnung in der Nähe des dem Boden abgewandten Endes der Führungshülse liegt und in eine sich über einen relativ geringen Teilbereich des Umfanges der Führungshülse erstreckende Längsnut mündet, die in der Bohrung der Führungshülse angeordnet ist, sich zum Boden hin erstreckt und dort über den Ringraum in die Ölübertrittsöffnung übergeht.

Zweckmäßige Ausführungsformen der Erfindung sind in den Unteransprüchen beschrieben.

In den Zeichnungen ist die Erfindung anhand von zwei Längsschnitten durch unterschiedliche Stößelausführungen beispielhaft dargestellt.

Der in Fig. 1 dargestellte Stößel besteht aus dem tassenförmigen Gehäuse 1, welches aus der hohlzylindrischen Wandung 2 und dem damit einstückigen Boden 3 besteht. In diesem Gehäuse ist ein Innenteil 4 angeordnet, welches aus dem Scheibenteil 5 und der zylindrischen Führungshülse 6 gebildet ist. An der Kontaktstelle 7 zwischen dem Außenumfang des Scheibenteiles 5 und der hohlzylindrischen Wandung 2 sind diese beiden Teile durch Einbördeln fest miteinander verbunden. Um eine flüssigkeitsdichte Verbindung zu erzielen, ist an dieser Stelle eine zusätzliche Schweißung, Lötung oder dergleichen möglich. Das Scheibenteil 5 legt sich zum Zwecke der Verbindung gegen die in die hohlzylindrische Wandung eingeformte Umfangsrille 8 und wird andererseits von der aus der hohlzylindrischen Wandung herausgeformten Wulst 9 überdeckt.

Die zylindrische Führungshülse 6 greift stirnseitig in eine Nut in der Innenfläche 10 des Bodens 3 ein. In diesem Endbereich weist die Führungshülse 6 einen vergrößerten Innendurchmesser 11 auf, um dort einer Tellerscheibe 12 Platz zu geben, mit welcher das hydraulische Spielausgleichselement 13 gegen Herausrutschen aus der Bohrung der Führungshülse 6 gesichert ist.

Der ringförmige Hohraum, der begrenzt is von der hohlzylindrischen Wandung 2, dem Scheibenteil 5, der zylindrischen Führungshülse 6 und der Innenfläche 10 des Bodens 3, bildet einen ringförmigen Ölvorratsraum 14, der durch die in der Umfangsrille 8 angeordnete Bohrung 15 von außen mit Öl versorgt werden kann. Das hydraulische Spielausgleichselement 13 besteht aus dem Außenkolben 16, der gleitend in der Führungshülse 6 geführt ist, und der andererseits wiederum gleitend und mit engem Spiel den Innenkolben 17 aufnimmt. Dieser weist an seinem dem Boden 3 zugewandten Ende einen zentrischen Ölvorratsraum 18 auf, weicher mittels der Ausnehmung 19 in der Innenfläche 10 des Bodens 3 in Flüssigkeitsverbindung mit dem Ringraum 20 zwischen Innenkolben 17 und Führungshülse 6 steht. Aus dem zentrischen Ölvorratsraum 18 kann das Öl über die Bohrung 21, die durch das Rückschlagventil 22 verschließbar ist, in den Ölhochdruckraum 23 gelangen, der von den beiden Kolben 16 und 17 begrenzt ist. Unter Wirkung der Feder 24 werden diese beiden Kolben auseinandergedrückt. Die untere Stirnfläche 25 des Außenkolbens 16 seht im eingebauten Zustand in Kontakt mit der Stirnfläche des Schaftes eines Motorventils, während von außen gegen den Boden 3 ein Steuernocken anläuft.

Zur Uberführung des Öles aus dem äußeren ÖIvorratsraum 14 in den zentrischen Ölvorratsraum 18 ist in der Nähe des dem Boden 3 abgewandten Endes der Führungshülse 6 eine Eintrittsöffnung 26 vorgesehen, die in eine Längsnut 27 mündet, die in der Bohrungswandung der Führungshülse 6 angeordnet ist und sich in Richtung auf den Boden 3 erstreckt.

Das Öl aus dem äußeren ringförmigen Vorratsraum 14 gelangt somit über die Eintrittsöffnung 26 in die Längsnut 27, von dort in den Ringraum 20 und über die Ausnehmung 19 in den zentrischen Ölvorratsraum 18. Sich eventuell im äußeren Ölvorratsraum 14 am oberen Ende absetzende Luft kann somit nicht in den zentrischen Ölvorratsraum 18 gelangen.

Die in Fig. 2 dargestellte Stößelausführung unterscheidet sich von der nach Fig. 1 im wesentlichen durch die andersartige Gestaltung des äußeren tassenförmigen Gehäuses 1. Die Führungshülse 28 ist hier einstückig mit dem Boden 3 ausgebildet und der äußere Ölvorratsraum 14 ist an seinem dem Boden 3 abgewandten Ende durch ein separates Scheibenteil 29 abgeschlossen, welches an seinem Außenrand mit der Bohrung der hohlzylindrischen Wandung 2 verstemmt ist, und welches gegenüber dem Ende der Führungshülse 28 durch einen in diese eingesetzten O-Ring 30 abgedichtet ist.

Auch hier erfolgt der Ölübertritt aus dem ringförmigen Ölvorratsraum 14 in den zentrischen Ölvorratsraum 18 durch eine in der Führungshülse 28 an deren dem Boden abgewandten Ende vorgesehene Eintrittsöffnung 31, welche in die in der Bohrung der Führungshülse 28 vorgesehene Längsnut 32 mündet. Durch diese Längsnut gelangt das Öl in den Ringraum 33 zwischen dem Innenkolben 17 und der Führungshülse 28, und von dort durch eine am stirnseitigen Ende des Innenkolbens 17 vorgesehene Ausnehmung 34 schließlich in den zentrischen Ölvorratsraum 18.

## Patentansprüche

1. Sich selbsttätig hydraulisch einstellender Ventilstößel, der in einer Führungsbohrung eines Zylinderkopfes einer Brennkraftmaschine angeordnet ist, und gegen dessen eine Stirnfläche ein Steuernocken anläuft und der andererseits mit einer zweiten Stirnfläche gegen das Ende eines Ventilschaftes anliegt, wobei der Ventilstößel aus einem tassenförmigen Gehäuse (1) besteht, welches eine hohlzylindrische Wandung (2) umfaßt, die am einen Ende durch einen Boden (3) verschlossen ist, gegen welchen von außen der Steuernocken anläuft, und welches eine zu der hohlzylindrischen Wandung konzentrische zylindrische Führungshülse (6, 28) aufweist, die sich, ausgehend vom Boden (3), bis in das Zentrum eines Scheibenteiles (5, 29) erstreckt, welches mit seinem Außenumfang in die hohlzylindrische Wandung (2) des Gehäuses (1) übergeht, wobei das Scheibenteil (5, 29) und die Führungshülse (6, 28) flüssigkeitsdicht miteinander verbunden sind, wodurch zwischen der hohlzylindrischen Wandung (2) und der zylindrischen Führungshülse (6, 28) ein ringförmiger Ölvorratsraum (14) begrenzt ist, der durch eine nach außen führende Bohrung (15) mit Öl versorgt ist, wobei in der Führungshülse das eigentliche hydraulische Spielausgleichselement (13) längsverschieblich geführt ist, welches durch einen Innenkolben (17) und einen diesen übergreifenden Außenkolben (16) gebildet ist, die längsverschieblich ineinander geführt sind, und die miteinander einen Öldruckraum (23) begrenzen, der durch eine, durch ein Rückschlagventil (22) verschlossene Bohrung (21) im Innenkolben (17) mit einem zentrischen Ölvorratsraum (18) verbunden ist, der im Innenkolben (17) angeordnet und einerseits durch die Wandung des Innenkolbens (17) und andererseits durch die Innenfläche (10) des Bodens (3) des Gehäuses (1) begrenzt ist, gegen welche der Innenkolben (17) stirnseitig anliegt, während der Außenkolben (16) längsverschieblich in der zylindrischen Führungshülse (6, 28) gelagert ist und mit seinem geschlossenen Ende gegen das Ende des Ventilschaftes anliegt, und daß an dem dem Boden (3) zugewandten Ende des Innenkolbens (17) eine Olübertrittsöffnung (19, 24) zwischen dem zentrischen Ölvorratsraum (18) und einem zwischen dem Innenkolben (17) und der Führungshülse (28) gebildeten Ringraum (33, 20) vorgesehen ist, wobei an einer vom Boden (3) entfernten Stelle die Führungshülse (6, 28) eine Eintrittsöffnung (26, 31) aufweist, die mit dem Ringraum (33, 20) verbunden ist, dadurch gekennzeichnet, daß die Eintrittsöffnung (26, 31), in der Nähe des dem Boden (3) abgewandten Endes der Führungshülse (6, 28) liegt und in eine sich über einen relativ geringen Teilbereich des Umfanges der Führungshülse (6, 28) erstreckende Längsnut mündet, die in der Bohrung der Führungshülse (6, 28) angeordnet ist, sich zum Boden (3) hin erstreckt und dort über den Ringraum (33, 20) in die Ölübertrittsöffnung (19, 34) übergeht.

2. Ventilstößel nach Anspruch 1, dadurch gekennzeichnet, daß die Olübertrittsöffnung in den zentrischen Olvorratsraum (18) durch eine die Kontaktfläche zwischen Innenkolben (17) und Innenfläche (10) des Bodens (3) übergreifende Ausnehmung (19) im Boden (3) gebildet ist.

3. Ventilstößel nach Anspruch 1, dadurch gekennzeichnet, daß die Olübertrittsöffnung in den zentrischen Olvorratsraum (18) durch wenigstens eine Ausnehmung (34) am stirnseitigen Ende des Innenkolbens (17) gebildet ist.

## Claims

1. Self-adjusting hydraulic valve tappet arranged in a guide bore of a cylinder head of an internal combustion engine and against whose one end face a control cam runs and which, with a second end face bears against a valve stem, the valve tappet comprising a cup-shaped housing (1) which comprises a hollow cylindrical wall (2) closed at the one end by a bottom (3) against which the control can runs on the outside, and also comprises a cylindrical guide sleeve (6, 28) concentric with the hollow cylindrical wall, which sleeve starts from the bottom (3) and extends into the centre of a disc member (5, 29) which at its outer periphery merges into the hollow cylindrical wall (2) of the housing (1), the disc member (5, 29) and the guide sleeve (6, 28) being connected to each other in a liquid-tight manner whereby between the hollow cylindrical wall (2) and the cylindrical guide sleeve (6, 28) an annular oil reservoir (14) is defined which is supplied with oil through a bore (15) leading to the outside, the actual hydraulic clearance compensation element (13) being longitudinally displaceably guided in the guide sleeve and comprising an inner piston (17) and an outer piston (16) overlapping this, the two being longitudinally displaceably guided in each other and together defining an oil pressure chamber (23) which is connected via a bore (21) in the inner piston (17) closed by a non-return valve (22), to a central oil reservoir (18) arranged in the inner piston (17) and defined on the one hand by the wall of the inner piston (17) and on the other by the inner surface (10) of the bottom (3) of the housing (1) against which the inner piston (17) bears frontally whereas the outer piston (16) is mounted longitudinally slidable in the cylindrical guide sleeve (6, 28) and bears with its closed end against the end of the valve stem, an oil transfer opening (19, 34) between the central oil reservoir (18) and an annular space (33, 20) formed between the inner piston (17) and the guide sleeve (6, 28) being provided at the end of the inner piston (17) facing the bottom (3), and the guide sleeve (6, 28) comprising, at a location at a distance from the bottom (3), an inlet opening (26, 31) which communicates with the annular space (33, 20), characterized in that the inlet opening (26, 31) is situated in the vicinity of the end of the guide sleeve (6, 28) away from the bottom (3) and opens into a longitudinal groove (27, 32) which extends over a relatively small partial region of the periphery of the guide sleeve (6, 28), is arranged in the bore of the guide sleeve (6, 28) and extends upto the bottom (3) there to merge, via the annular space (33, 20), into the oil transfer opening (19, 34).

2. Valve tappet according to claim 1, characterized in that the oil transfer opening to the central oil reservoir (18) is formed by a recess (19) in the bottom (3) registering with the contact face between inner piston (17) and inner surface (10) of the bottom (3).

3. Valve tappet according to claim 1, charaterized in that the oil transfer opening to the central oil reservoir (18) is formed by at least one recess (34) at the frontal end of the inner piston (17).

## Revendications

1. - Poussoir de soupape à réglage hydraulique automatique agencé dans un alésage de guidage d'une tête de cylindre d'un moteur à combustion interne, lequel poussoir de soupape comporte une face frontale attaquée par une came de commande et s'appuie de l'autre côté par une deuxième face frontale, contre l'extrémité d'une tige de soupape, le poussoir de soupape comprenant un boîtier en forme de cloche (1), qui comporte une paroi cylindrique creuse (2) fermée à l'une de ses extrémités par un fond (3) qui est attaqué extérieurement par la came de commande, lequel boîtier comporte une douille de guidage cylindrique (6, 28) qui est concentrique à la paroi cylindrique creuse et s'étend à partir du fond (3) jusqu'au centre d'une pièce en forme de disque (5, 29) qui se raccorde, par sa périphérie extérieure, à la paroi cylindrique creuse (2) du boîtier (1), ladite pièce en forme de disque (5, 29) et la douille de guidage (6, 28) étant reliées entre elles de manière étanche aux liquides de telle sorte que la paroi cylindrique creuse (2) et la douille de guidage cylindrique (6, 28) délimitent entre elles un réservoir annulaire d'huile (14) qui est alimenté en huile par un alésage (15) débouchant à l'extérieur, tandis que l'élément de compensation de jeu (13) proprement dit est guidé en déplacement longitudinal dans la douille de guidage et comporte un piston intérieur (17) et un piston extérieur (16) recouvrant ce dernier, les deux pistons étant guidés en déplacement longitudinal l'un dans l'autre et délimitant conjointement une chambre à pression d'huile (23) reliée par un alésage (21) ménagé dans le piston intérieur (17) et fermé par un clapet antiretour (22) à un réservoir central d'huile (18) qui est agencé dans le piston intérieur (17) et est délimité d'un côté par la paroi du piston intérieur (17) et de l'autre côté par la surface interne (10) du fond (3) du boîtier (1) contre laquelle le piston intérieur (17) s'appuie frontalement, tandis que le piston extérieur (16) est monté en déplacement longitudinal dans la douille de guidage cylindrique (6, 28) et s'appuie par son extrémité fermée, contre l'extrémité de la tige de soupape, et un orifice de transfert d'huile (19, 34) entre le réservoir central d'huile (18) et un espace annulaire (33, 20) formé entre le piston intérieur (17) et la douille de guidage (6, 28) est prévu à l'extrémité du piston intérieur (17) qui fait face au fond (3) tandis que la douille de guidage (6, 28) comporte en un endroit distant du fond (3) un orifice d'entrée (26, 31) qui est relié à l'espace annulaire (33, 20) lequel poussoir est caractérisé en ce que l'orifice d'entrée (26, 31) est situé à proximité de l'extrémité de la douille de guidage (6, 28) opposée au fond (3) et débouche dans une gorge longitudinale (27, 32) qui s'étend dans une zone partielle relativement petite de la périphérie de la douille de guidage (6, 28), ladite gorge étant agencée dans l'alésage de la douille de guidage (6, 28) et s'étendant en direction du fond (3) pour se raccorder au niveau du fond, par l'intermédiaire de l'espace annulaire (33, 20), à l'orifice de transfert d'huile (19, 34).

2.- Poussoir de soupape selon la revendication 1 caractérisé en ce que l'orifice de transfert d'huile au réservoir central d'huile (18) est formé par un évidement (19) ménagé dans le fond (3) et qui recouvre la surface de contact entre le piston intérieur (17) et la surface interne (10) du fond (3).

3.- Poussoir de soupape selon la revendication 1, caractérisé en ce que l'orifice de transfert d'huile au réservoir central d'huile (18) est formé par au moins un évidement (34) prévu à l'extrémité frontale du piston intérieur (17).
